# EUROPÄISCHE PATENTSCHRIFT

(11) **EP 0 700 579 B1**
(45) Veröffentlichungstag und Bekanntmachung des Hinweises auf die Patenterteilung: **30.07.1997**
(21) Anmeldenummer: 94916137.6
(22) Anmeldetag: 25.05.1994
(51) Int. Cl.: H01J 61/34, H01J 9/26

(54) **HOCHDRUCKENTLADUNGSLAMPE UND HERSTELLUNGSVERFAHREN FÜR EINE HOCHDRUCKENTLADUNGSLAMPE**
HIGH-PRESSURE DISCHARGE LAMP AND PROCESS FOR PRODUCING IT
LAMPE A DECHARGE SOUS HAUTE PRESSION ET SON PROCEDE DE FABRICATION

(30) Priorität: 25.05.1993 DE 4317369
(43) Veröffentlichungstag der Anmeldung: 13.03.1996
(73) Patentinhaber: Patent-Treuhand-Gesellschaft für elektrische Glühlampen mbH, 81543 München (DE)
(72) Erfinder: WITTIG, Christian, D-81545 München (DE); LANG, Dieter, D-83607 München (DE)
(86) Internationale Anmeldenummer: DE9400600
(87) Internationale Veröffentlichungsnummer: WO9428576

(56) Entgegenhaltungen:
- EP-A- 0 465 083
- EP-A- 0 570 068
- US-A- 5 196 759
- DATABASE WPI Section EI, Week 9126, Derwent Publications Ltd., London, GB; Class X26, AN 91-185612 & CA,A,2 026 850 (MUSCO CORP) 11. April 1991

## Beschreibung

Die Erfindung betrifft eine Hochdruckentladungslampe gemäß dem Oberbegriff des Patentanspruchs 1 sowie ein Verfahren zur Herstellung einer Hochdruckentladungslampe.

Insbesondere handelt es sich um eine Hochdruckentladungslampe, die für ein optisches Abbildungssystem, wie z.B. für einen Kfz-Scheinwerfer geeignet ist.

Die EP-A 0 570 068 offenbart eine derartige, dem Oberbegriff des Patentanspruchs 1 entsprechende Lampe. Sie dient als Lichtquelle für einen Kfz-Scheinwerfer. Diese Hochdruckentladungslampe besitzt ein zweiseitig, mittels Molybdäneinschmelzungsfolien abgedichtetes Entladungsgefäß aus Quarzglas mit zwei axial darin ausgerichteten Elektroden, die jeweils in einem Entladungsgefäßende eingeschmolzen sind. Ein aus Quarzglas bestehender Außenkolben umgibt das Entladungsgefäß. Figur 3 dieser Offenlegungsschrift zeigt eine Hochdruckentladungslampe mit einem im wesentlichen rotationssymmetrischen Außenkolben, der koaxial zum Entladungsgefäß angeordnet und außerhalb der Molybdäneinschmelzungsfolien mit den abgedichteten Enden des Entladungsgefäßes verschmolzen ist. Bei dieser Art der Außenkolbenbefestigung besteht die Gefahr, daß beim Verschmelzen des Außenkolbens mit den Entladungsgefäßenden die Molybdänfolieneinschmelzung des Entladungsgefäßes beschädigt wird und das Entladungsgefäß nicht mehr gasdicht verschlossen ist. Diese Gefahr läßt sich bei Lampen gemäß der EP-A 0 570 068 dadurch verringern, daß die Verschmelzung von Außenkolben und Entladungsgefäß in ausreichendem Abstand von der Molybdänfolienabdichtung erfolgt.

Die EP-A 0 465 083 beschreibt ebenfalls eine unter den Oberbegriff des Patentanspruchs 1 fallende Hochdruckentladungslampe. Diese Hochdruckentladungslampe besitzt ein zweiseitig, mittels Molybdäneinschmelzungsfolien abgedichtetes Entladungsgefäß aus Quarzglas mit zwei axial darin ausgerichteten Elektroden, die jeweils in einem Entladungsgefäßende eingeschmolzen sind. Außerhalb der eingeschmolzenen Molybdänfolien weisen die Entladungsgefäßenden jeweils eine tellerartige Verdickung auf, mit denen ein aus Quarzglas bestehender, das Entladungsgefäß umschließender Außenkolben gasdicht verschmolzen ist. Diese Art der Außenkolbenfixierung am Entladungsgefäß mittels der tellerartigen Verdickungen ist vergleichsweise aufwendig. Außerdem müssen diese tellerartigen Verdickungen ebenfalls einen ausreichenden Abstand zu den eingeschmolzenen Molybdänfolien aufweisen, um die Abdichtung des Entladungsgefäßes nicht zu gefährden.

Die Patentschrift US 5,196,759 offenbart eine mit einem soffittenartigen Entladungsgefäß und einem ebenfalls soffittenartigen Außenkolben ausgestattete Hochdruckentladungslampe. Der Außenkolben besteht aus einem mit Ultraviolettstrahlen absorbierenden Zusätzen dotiertes Quarzglas. Er umschließt das Entladungsgefäß berührungsfrei. Die Enden des Außenkolbens sind über den aus dem Entladungsgefäß herausragenden Stromzuführungen mittels Molybdänfolieneinschmelzungen abgedichtet.

Die kanadische Offenlegungsschrift CA 2,026,850 beschreibt eine mit einem Außenkolben versehene Hochdruckentladungslampe, deren Entladungsgefäß schräg zur Längsachse oder außerhalb der Längsachse des Außenkolbens angeordnet ist, um in Abhängigkeit von der Lage des Entladungsgefäßes und vom Reflektortyp eine optimale Lichtausbeute zu gewährleisten.

Es ist die Aufgabe der Erfindung, eine Hochdruckentladungslampe gemäß dem Oberbegriff des Patentanspruchs 1 bereitzustellen, die insbesondere für Lampen mit kleinen Abmessungen, das sind niederwattige Hochdruckentladungslampen bis zu einer elektrischen Leistung von ca. 150 W, eine möglichst einfache und sichere Befestigung des Außenkolbens gewährleistet, sowie ein Verfahren zur Herstellung einer solchen Hochdruckentladungslampe anzugeben.

Diese Aufgabe wird erfindungsgemäß durch die kennzeichnenden Merkmale des Patentanspruchs 1 gelöst. Besonders vorteilhafte Ausführungen der Erfindung sind in den Unteransprüchen beschrieben.

Die erfindungsgemäßen Hochdruckentladungslampen sind mit einem Außenkolben ausgestattet, dessen Glas eine geringere Viskosität und damit eine tiefere Erweichungstemperatur als das Quarzglas des Entladungsgefäßes besitzt. Dadurch wird beim Anschmelzen des Außenkolbens an das Entladungsgefäß nur das Außenkolbenglas, nicht aber das Quarzglas des Entladungsgefäßes erweicht. Aufgrund der unterschiedlichen Erweichungstemperaturen besteht deshalb nicht die Gefahr, daß die abgedichteten Entladungsgefäßenden beim Anschmelzen des Außenkolbens wieder aufgeschmolzen und beschädigt werden. Es ist sogar möglich, den Außenkolben unmittelbar an die Quetschdichtungen der Entladungsgefäßenden anzuschmelzen, ohne dabei die Abdichtung der Entladungsgefäßenden, die durch die darin eingebetteten Molybdänfolien gewährleistet wird, zu beeinträchtigen. Dadurch kann die Baulänge der erfindungsgemäßen Hochdrukkentladungslampe im Vergleich zu den oben als Stand der Technik zitierten Lampen verkürzt werden.

Vorteilhafterweise ist der Außenkolben aus einem mit viskositätserniedrigenden Zusätzen versehenen, sogenannten weichen Quarzglas gefertigt, während das thermisch höher belastete Entladungsgefäß aus undotiertem Quarzglas besteht. Weiche Quarzgläser haben, verglichen mit reinem, undotiertem Quarzglas (Kieselsäuregehalt von ca. 99,99 Molprozent), einen bei deutlich tieferen Temperaturen angesiedelten Erweichungsbereich und lassen sich daher einfacher und energiesparender verarbeiten als reines Quarzglas. Beispiele für derartige, vorteilhaft als Außenkolbenglas verwendbare weiche Quarzgläser sind in der EP-A-0 601 391 (Art. 54(3)) offenbart. Als viskositätserniedrigende Dotiermittel werden vor allem Erdalkalimetallborate im Quarzglas eingesetzt. Vorteilhafterweise enthält das Außenkolbenglas aber auch Zusätze von Seltenen-Erdmetall-Verbindungen, die die Transparenz des Außenkolbenglases im ultravioletten Spektralbereich vermindern, um die UV-Emission der Hochdruckentladungslampe zu reduzieren. Da diese UV-Strahlen absorbierenden Seltenen-Erdmetall-Verbindungen selbst die Viskosität des Außenkolbenglases vermindern, kann bei einem ausreichenden Gehalt an Seltenen-Erdmetall-Verbindungen im Außenkolbenglas, d. h., bei einem Gewichtsanteil dieser Seltenen-Erdmetall-Verbindungen von mehr als ca. 0,5 Gewichtsprozent, möglicherweise auf die anfangs genannten viskositätsemiedrigenden Erdalkalimetallborate verzichtet werden.

Besonders vorteilhaft wirkt sich die einfache Außenkolbenbefestigung am Entladungsgefäß bei in Kfz-Scheinwerfern eingesetzten Hochdruckentladungslampen aus, weil hier keine zusätzlichen Halter- oder Gestellteile nötig sind, die zu einer Beeinträchtigung der Lichtemission führen können. In Kfz-Scheinwerfern eingesetzte Hochdruckentladungslampen werden üblicherweise in horizontaler Lage, d. h., mit horizontal verlaufender Entladungsstrecke, betrieben, so daß der Entladungsbogen im Gravitationsfeld der Erde eine konvektionsbedingte sichelartige Aufwärtskrümmung erfährt. Um Abbildungsfehler im Scheinwerfer zu vermeiden, ist die Symmetrieachse des im wesentlichen rotationssymmetrischen Außenkolbens der erfindungsgemäßen Hochdruckentladungslampe gegen die Verbindungsstrecke der entladungsseitigen Elektrodenenden parallelverschoben angeordnet. Der Betrag der Parallelverschiebung entspricht ungefähr der mittleren Auslenkung des Entladungsbogens aus der fiktiven Verbindungsstrecke der Elektrodenenden. Auf diese Weise wird gewährleistet, daß die Außenkolbenwandung keine Spiegelbilder des gekrümmten Entladungsbogens erzeugt, die störende Reflexe im Reflektor verursachen und zu Lichtverlusten führen würden.

Vorteilhafterweise verläuft die Außenkolbenachse durch das Helligkeitszentrum bzw. -maximum des Entladungsbogens, das für das Abbildungssytem genutzt wird. Bei Hochdruckentladungslampen kleiner Leistung (unter 100 Watt), die in Kfz-Scheinwerfern Verwendung finden, beträgt die Auslenkung des Entladungsbogens aus der Entladunsstrecke, das ist die Verbindungsstrecke zwischen den entladungsseitigen Enden der Elektroden, etwa 0,3 mm bis 1,0 mm.

Die exzentrische Lage des Außenkolbens bezüglich der Verbindungsstrecke der entladungsseitigen Elektrodenenden beziehungsweise bezüglich der Entladungsgefäßachse - üblicherweise verlaufen die Elektroden in der Entladungsgefäßachse - kann relativ einfach dadurch gewährleistet werden, daß Außenkolben und Entladungsgefäß beim Anschmelzen des Außenkolbens in exzentrisch zueinander angeordneten Spannfuttern einer Glasdrehbank fixiert sind.

Die Erfindung wird nachstehend anhand eines bevorzugten Ausführungsbeispiels näher erläutert. Es zeigen:
- Figur 1a: eine schematische Darstellung der axialen Anordnung der Elektroden innerhalb des Außenkolbens mit Entladungsbogen und dessen von der Außenkolbenwandung erzeugtes Spiegelbild (ohne Entladungsgefäß)
- Figur 1b: eine schematische Darstellung der exzentrischen Anordnung der Elektroden bezüglich des Außenkolbens bei den erfindungsgemäßen Lampen (ohne Entladungsgefäß)
- Figur 2: eine schematisierte Abbildung einer erfindungsgemäßen Hochdruckentladungslampe mit übertrieben dargestellter exzentrischer Außenkolbenanordnung
- Figur 3a: illustriert die Montage des Außenkolbens bei einer erfindungsgemäßen Hochdruckentladungslampe
- Figur 3b: illustriert die Montage des Außenkolbens bei einer erfindungsgemäßen Hochdruckentladungslampe

Die Figuren 1a und 1b dienen zur Erläuterung der Entstehung und Vermeidung von Spiegelbildem durch die Außenkolbenwandung. Sie sind stark schematisiert. Außerdem wurde in beiden Figuren der Einfachheit halber das Entladungsgefäß nicht abgebildet. In Figur 1a sind die beiden Elektroden 3 horizontal angeordnet und liegen in der Achse A-A des Außenkolbens 1. Die einander zugewandten entladungsseitigen Enden der Elektroden 3 definieren eine in der Außenkolbenachse A-A liegende Entladungsstrecke. Im Betriebszustand bildet sich zwischen den entladungsseitigen Enden der Elektroden 3 ein konvektionsbedingt aufwärts gekrümmter Entladungsbogen 4 aus. Die Außenkolbenwandung erzeugt unterhalb der Achse A-A ein reelles Spiegelbild 4a des Entladungsbogens 4, das zu Lichtverlusten und zu störenden Reflexen bei Verwendung einer derartigen Lampe in einem Abbildungssystem führt.

Figur 1b zeigt die Anordnung von Außenkolben 1 und Elektroden 3 bei einer erfindungsgemäßen Hochdruckentladungslampe. Die Elektroden 3 sind exzentrisch im Außenkolben 1 angeordnet, so daß die Entladungsstrecke parallel zur Außenkolben-achse A-A verläuft, aber nicht mit dieser zusammenfällt. Der Abstand der Elektroden beziehungsweise der Entladungsstrecke zur Außenkolben-achse ist dabei so gewählt, daß die Außenkolbenachse A-A durch das Helligkeitszentrum beziehungsweise Helligkeitsmaximum des Entladungsbogens verläuft und das reelle Spiegelbild 4a mit dem Entladungsbogen 4 weitgehend zur Deckung gebracht wird. Dadurch fällt das Helligkeitszentrum bzw. -maximum des Entladungsbogens 4 mit seinem Spiegelbild zusammen. Als Helligkeitszentrum bzw. -maximum wird derjenige, auf der Mittelsenkrechten zwischen den beiden entladungsseitigen Elektrodenenden liegende Ort bezeichnet, der die höchste Leuchtdichte im Entladungsbogen 4 aufweist.

In Figur 2 ist eine erfindungsgemäße Hochdruckentladungslampe abgebildet. Bei diesem Ausführungsbeispiel handelt es sich um eine einseitig gesockelte Halogenmetalldampflampe mit einer elektrischen Leistungsaufnahme von ca. 35 Watt, die vorzugsweise in Kfz-Scheinwerfern verwendet wird. Diese Lampe weist ein im wesentlichen axialsymmetrisches, zweiseitig abgedichtetes Entladungsgefäß 2 auf, das von einem im wesentlichen rotationssymmetrischen Außenkolben 1 umgeben ist. Das Entladungsgefäß 2 besitzt einen Entladungsraum mit einer gasdicht darin eingeschlossenen ionisierbaren Füllung sowie zwei einander gegenüberliegende Quetschenden 5a, 5b, in denen jeweils eine in den Entladungsraum hineinragende, axial angeordnete Elektrode 3 eingeschmolzen ist. Beide Elektroden 3 sind jeweils über eine Molybdänfolieneinschmelzung 6 mit einer Stromzuführung 7a, 7b elektrisch leitend verbunden. Der Aussenkolben 1 ist direkt auf den Quetschdichtungen 5a, 5b des Entladungsgefäßes 2, in unmittelbarer Nähe des vom Entladungsraum abgewandten Endes der Molybdänfolien 6 befestigt. Er besteht aus mit 1,0 Gewichtsprozent Bariummetaborat (BaB₂O₄), 0,5 Gewichtsprozent Ceraluminat (CeAlO₃), 0,5 Gewichtsprozent Praseodymoxid (Pr₆O₁₁) und 0,05 Gewichtsprozent Titanoxid (TiO₂) dotiertem Quarzglas. Das Entladungsgefäß 2 ist aus undotiertem Quarzglas gefertigt und mittels einer rohrartigen Verlängerung 8a des Quetschendes 5a im Lampensockel 9 fixiert. Die sockelnahe Stromzuführung 7a verläuft innerhalb der rohrartigen Verlängerung 8a und stellt den elektrischen Kontakt zu einem der beiden Anschlußkabel 10 her, während die sockelferne Stromzuführung 7b über eine Rückführung 11, die eine Keramikisolierung aufweist, mit dem anderen Anschlußkabel 10 elektrisch leitend verbunden ist.

Diese Lampe wird in horizontaler Lage, d.h., mit horizontal verlaufender Entladungsstrecke, betrieben. Dabei ist die Lampe so orientiert, daß die Rückführung 11 unterhalb des Außenkolbens 1 verläuft (Fig. 2). Der Außenkolben 1 ist exzentrisch bzgl. des Entladungsgefäßes 2 und bzgl. der Entladungsstrecke, die durch entladungsseitigen Elektrodenenden definiert wird, angeordnet. Die Außenkolbenachse A-A verläuft ca. 0,65 mm oberhalb und parallel zur Entladungsgefäßachse sowie zur Entladungsstrecke. In Figur 2 ist der Abstand zwischen der Außenkolbenachse A-A und der Entladunsstrecke bzw. der Entladungsgefäßachse B-B der Deutlichkeit halber übertrieben groß dargestellt.

Die Figuren 3a und 3b illustrieren das Herstellungsverfahren einer erfindungsgemäßen Hochdruckentladungslampe, insbesondere die Montage des Außenkolbens 1. Zur Herstellung einer erfindungsgemäßen Lampe werden als Vorerzeugnisse ein komplett vorgefertigtes, im wesentlichen axialsymmetrisches Entladungsgefäß 2 aus undotiertem Quarzglas sowie ein kreiszylindrisches, mit 1,0 Gewichtsprozent Bariummetaborat (BaB₂O₄), 0,5 Gewichtsprozent Ceraluminat (CeAlO₃), 0,5 Gewichtsprozent Praseodymoxid (Pr₆O₁₁) und mit 0,05 Gewichtsprozent Titanoxid (TiO₂) dotiertes Quarzglasrohr 1 verwendet. Das Entladungsgefäß 2 besitzt zwei gasdicht verschlossene Quetschenden 5a, 5b und zwei axial verlaufende Elektroden 3, die jeweils über eine Molybdänfolieneinschmelzung 6 mit je einer Stromzuführung 7a, 7b elektrisch leitend verbunden sind. Beide Stromzuführungen verlaufen jeweils innerhalb einer rohrartigen Verlängerung 8a, 8b der Quetschenden 5a, 5b.

Zur Montage des Außenkolbens wird das Quarzglasrohr 1 auf das Entladungsgefäß 2 aufgefädelt. Das Entladungsgefäß 2 wird dabei an der rohrartigen Verlängerung 8a des Quetschendes 5a in einem ersten Spannfutter 12a einer Glasdrehbank gehaltert, während ein Gegenlager 13 das Entladungsgefäß 2 an der anderen rohrartigen Verlängerung 8b abstützt.

Das Glasrohr 1 ist zusammen mit einer Unterlage 14, einem Unterlegblech, in einem zweiten Spannfutter 12b der Glasdrehbank fixiert. Beide Spannfutter 12a, 12b der Glasdrehbank sind koaxial angeordnet. Das Quarzglasrohr 1 wird derart justiert, daß der Entladungsraum und beide Quetschenden 5a, 5b vom Glasrohr 1 umhüllt werden. Die Unterlage 14 bewirkt eine exzentrische Anordnung des Glasrohres 1 bzgl. des Entladungsgefäßes 2, derart daß die Entladungsgefäßachse B-B und Rotationsachse des Glasrohres 1 um die Dicke der Unterlage 14 gegeneinander parallelverschoben sind. Da die Elektroden 3 in der Entladungsgefäßachse B-B liegen und das Quarzglasrohr 1 den Außenkolben bildet, bedeutet das, daß die Außenkolbenachse A-A und die durch die Elektrodenköpfe definierte Entladungstrecke ebenfalls um die Dicke der Unterlage 14 gegeneinander parallelverschoben sind.

Das freie Ende des Quarzglasrohres 1, das nicht im Spannfutter 12b eingespannt ist, wird mittels eines H₂/O₂-Brenners 15 auf die Erweichungstemperatur des Quarzglasrohres von ca. 1540 °C, bzw. auf eine geringfügig darüber liegende Temperatur, erhitzt und mit Hilfe einer Schneidrolle 16 auf das Quetschende 5a des Entladungsgefäßes 2 aufgerollt und mit diesem verschmolzen. Bei dieser Temperatur ist das aus undotiertem Quarzglas bestehende Entladungsgefäß noch fest, da die Erweichungstemperatur des undotierten Quarzglases bei ca. 1750 °C, also um ungefähr 200 °C oberhalb der Erweichungstemperatur des Quarzglasrohres liegt. Auf diese Weise wird das freie Ende des Glasrohres 1 verschlossen und am Entladungsgefäß 2 fixiert.

Während des Verschmelzens von Quarzglasrohr 1 und Quetschdichtung 5a rotieren beide Spannfutter 12a, 12b synchron.

Das andere, noch offene Ende des Quarzglasrohres 1 wird auf die gleiche Weise durch Erhitzen mittels eines H₂/O₂-Brenners 15 verschlossen. Hierzu werden die beiden rohrartigen Verlängerungen 8a, 8b des Entladungsgefäßes 2 in die Spannfutter 12a, 12b der Glasdrehbank eingespannt. Das Glasrohr 1 ist während dieses Schmelzprozesses durch sein bereits verschlossenes Ende am Entladungsgefäß 2 fixiert, so daß es nicht in einer Haltevorrichtung der Glasdrehbank gehaltert werden muß.

Das bei diesem Ausführungsbeispiel verwendete Quarzglasrohr 1 besitzt einen Innendurchmesser von ca. 8,8 mm, eine Wandstärke von 1,0.mm und eine Länge von 25-32 mm. Die Länge des vorgefertigten Entladungsgefäßes 2, einschließlich seiner rohrartigen Verlängerungen beträgt ungefähr 150 mm, sein Innendurchmesser etwa 2,3 mm, seine Wandstärke ca. 1,3 mm und der Elektrodenabstand ca. 4-5 mm. Als günstigster Wert für den Abstand zwischen der Außenkolbenachse A-A und der Entladungsstrecke bzw. der Entladungsgefäßachse B-B wurde bei diesem Ausführungsbeispiel 0,65 mm ermittelt.

Nach der Montage des Außenkolbens wird die rohrartige Verlängerung 8b vom Entladungsgefäß abgetrennt, während die andere rohrartige Verlängerung 8a gekürzt und zur Sockelung der Hochdruckentladungslampe benutzt wird. Die Sockelung der Lampe ist beispielsweise in der EP-A 455 884 beschrieben und soll daher hier nicht näher erläutert werden.

Die Erfindung beschränkt sich nicht auf das näher beschriebene Ausführungsbeispiel. So kann als Außenkolbenglas auch ein Quarzglas verwendet werden, das nur eine viskositätserniedrigende Dotierung aufweist und keine UV-Strahlen absorbierende Dotierung besitzt. Beispiele für derartige, als Außenkolbenglas geeignete Quarzgläser finden sich in der EP-A-0 601 391 (Art. 54(3) EPC). Als UV-Strahlen absorbierende Dotierung können auch andere Seltene-Erdmetall-Zusätze als die im Ausführungsbeispiel angegebenen verwendet werden. Die UV-Strahlen absorbierende Dotierung bewegt sich sinnvollerweise für Seltene-Erdmetall-Zusätze im Bereich von ca. 0,1 bis 1,5 Gewichtsprozent und für Titanoxid im Bereich von ca. 0 bis 0,15 Gewichtsprozent. Die Gewichtsprozentangaben beziehen sich immer auf das undotierte Quarzglas. Der viskositätserniedrigende Erdalkalimetallboratgehalt, insbesondere der Bariummetaboratgehalt im Quarzglas beträgt sinnvollerweise ca. 0,05 bis 2,0 Gewichtsprozent. Abgesehen von Bariummetaborat können natürlich auch andere viskositätserniedrigende Quarzglasdotierungen verwendet werden. Bei ausreichend hoher Seltenen-Erdmetall-Dotierung im Quarzglas können die Erdalkalimetallboratzusätze reduziert werden oder gar ganz entfallen, da die Seltenen-Erdmetall-Dotierung im Quarzglas ebenfalls eine vikositätserniedrigende Wirkung ausübt.

## Patentansprüche

1. Hochdruckentladungslampe bestehend aus
- einem zweiendig abgedichteten, aus Quarzglas bestehenden Entladungsgefäß (2), das von einem Außenkolben (1) umgeben wird,
- zwei innerhalb des Entladungsgefäßes (2) angeordneten Elektroden (3), die jeweils in einem Ende (5a, 5b) des Entladungsgefäßes (2) fixiert sind, wobei die Enden (5a, 5b) als Quetschdichtungen mit darin eingeschmolzenen Molybdänfolien (6) ausgebildet sind,
dadurch gekennzeichnet, daß
- der Außenkolben (1) aus einem Glas besteht, das eine niedrigere Erweichungstemperatur als das Quarzglas des Entladungsgefäßes (2) besitzt,
- der Außenkolben (1) in unmittelbarer Nähe der Quetschdichtungen (5a, 5b) an das Entladungsgefäß (2) angeschmolzen ist.

2. Hochdruckentladungslampe nach Anspruch 1, dadurch gekennzeichnet, daß der Außenkolben (1) aus Quarzglas besteht, das mit die Viskosität und insbesondere die Erweichungstemperatur des Quarzglases erniedrigenden Dotiermitteln versehen ist.

3. Hochdruckentladungslampe nach Anspruch 1, dadurch gekennzeichnet, daß der Außenkolben (1) in unmittelbarer Nähe des vom Entladungsraum abgewandten Endes der Molybdänfolien (6) an die Quetschdichtungen (5a, 5b) angeschmolzen ist.

4. Hochdruckentladungslampe nach den Ansprüchen 1 oder 2, dadurch gekennzeichnet, daß die Dotiermittel Erdalkalimetallborate enthalten.

5. Hochdruckentladungslampe nach den Ansprüchen 1 oder 2, dadurch gekennzeichnet, daß die Dotiermittel Seltene-Erdmetalle oder Seltene-Erdmetall-Verbindungen enthalten.

6. Hochdruckentladungslampe nach Anspruch 4, dadurch gekennzeichnet, daß das Quarzglas des Außenkolbens (1) mit 0,05 bis 2,0 Gewichtsprozent Bariummetaborat (BaB₂O₄) dotiert ist.

7. Hochdruckentladungslampe nach Anspruch 5, dadurch gekennzeichnet, daß das Quarzglas des Außenkolbens (1) mit 0,1 bis 1,5 Gewichtsprozent Ceraluminat (CeAlO₃) dotiert ist.

8. Hochdruckentladungslampe nach Anspruch 5, dadurch gekennzeichnet, daß das Quarzglas des Außenkolbens (1) mit 0,1 bis 1,5 Gewichtsprozent Praseodymoxid dotiert ist.

9. Hochdruckentladungslampe nach Anspruch 1, dadurch gekennzeichnet, daß der Außenkolben (1) im wesentlichen rotationssymmetrisch ist und seine Symmetrieachse gegen eine durch die Elektrodenköpfe verlaufende Gerade um einen Betrag parallel verschoben ist, der durch die gravitationsbedingte Aufwärtskrümmung des Entladungsbogens bei horizontaler Betriebslage der Lampe bestimmt ist.

10. Verfahren zur Herstellung einer Hochdruckentladungslampe gemäß Anspruch 1, dadurch gekenzeichnet, daß das Herstellungsverfahren folgende Fertigungsschritte enthält:
- Herstellen eines Entladungsgefäßes (2) mit einer darin eingeschlossenen ionisierbaren Füllung und mit zwei gasdicht verschlossenen Enden (5a, 5b), in denen jeweils eine axial angeordnete Elektrode (3) eingeschmolzen ist,
- Auffädeln und Justage des Außenkolbens (1) auf das Entladungsgefäß (2), so daß der Außenkolben (1) beide Entladungsgefäßenden (5a, 5b) zumindest teilweise überdeckt,
- Erhitzen und Aufrollen der erweichten Enden des Außenkolbens (1) auf die Entladungsgefäßenden (5a, 5b).

11. Verfahren zur Herstellung einer Hochdruckentladungslampe nach Anspruch 10, dadurch gekennzeichnet, daß die Enden (5a, 5b) des Entladungsgefäßes (2) als Quetschdichtungen mit darin eingeschlossenen Molybdänfolien (6) ausgebildet sind und der Außenkolben (1) an die Quetschdichtungen (5a, 5b) angeschmolzen ist.

## Claims

1. High-pressure discharge lamp, consisting of
- a discharge vessel (2) which is sealed at two ends, consists of quartz glass and is surrounded by an outer bulb (1),
- two electrodes (3), which are arranged inside the discharge vessel (2) and are each fixed in one end (5a, 5b) of the discharge vessel (2), the ends (5a, 5b) being designed as pinch seals with molybdenum foils (6) melted into them,
characterized in that
- the outer bulb (1) consists of a glass which has a lower softening temperature than the quartz glass of the discharge vessel (2),
- the outer bulb (1) is fused to the discharge vessel (2) in immediate proximity to the pinch seals (5a, 5b).

2. High-pressure discharge lamp according to Claim 1, characterized in that the outer bulb (1) consists of quartz glass which is provided with dopants that lower the viscosity and, in particular, the softening temperature of the quartz glass.

3. High-pressure discharge lamp according to Claim 1, characterized in that the outer bulb (1) is fused to the pinch seals (5a, 5b) in immediate proximity to that end of the molybdenum foil (6) which is remote from the discharge space.

4. High-pressure discharge lamp according to Claims 1 or 2, characterized in that the dopants contain alkaline earth metal borates.

5. High-pressure discharge lamp according to Claims 1 or 2, characterized in that the dopants contain rare-earth metals or rare-earth metal compounds.

6. High-pressure discharge lamp according to Claim 4, characterized in that the quartz glass of the outer bulb (1) is doped with 0.05 to 2.0 per cent by weight of barium metaborate (BaB₂O₄).

7. High-pressure discharge lamp according to Claim 5, characterized in that the quartz glass of the outer bulb (1) is doped with 0.1 to 1.5 per cent by weight of cerium aluminate (CeAlO₃).

8. High-pressure discharge lamp according to Claim 5, characterized in that the quartz glass of the outer bulb (1) is doped with 0.1 to 1.5 per cent by weight of praseodymium oxide.

9. High-pressure discharge lamp according to Claim 1, characterized in that the outer bulb (1) is essentially rotationally symmetric and its symmetry axis is shifted parallel relative to a straight line extending through the electrode heads by an amount which is determined by the gravitationally-induced upward curvature of the discharge arc when the lamp is in a horizontal operating position.

10. Process for producing a high-pressure discharge lamp according to Claim 1, characterized in that the production process contains the following fabrication steps:
- producing a discharge vessel (2) with an ionizable fill enclosed therein, and with two ends (5a, 5b) which are closed off in gas-tight fashion and into each of which an axially arranged electrode (3) is melted,
- fitting the outer bulb (1) over the discharge vessel (2) and aligning it relative thereto, so that the outer bulb (1) at least partly covers the two ends (5a, 5b) of the discharge vessel,
- heating the outer bulb (1) and rolling its softened ends onto the ends (5a, 5b) of the discharge vessel.

11. Process for producing a high-pressure discharge lamp according to Claim 10, characterized in that the ends (5a, 5b) of the discharge vessel (2) are designed as pinch seals with molybdenum foils (6) enclosed therein, and the outer bulb (1) is fused to the pinch seals (5a, 5b).

## Revendications

1. Lampe à décharge haute pression constituée
- d'une enceinte (2) de décharge rendue étanche à deux extrémités, en verre de quartz et entourée d'une ampoule extérieure (1),
- de deux électrodes (3) qui sont montées à l'intérieur de l'enceinte (2) de décharge et qui sont chacune immobilisées dans une extrémité (5a, 5b) de l'enceinte (2) de décharge, les extrémités (5a, 5b) étant sous forme de pincements d'étanchéité dans lesquels sont scellées des rubans (6) de molybdène,
caractérisée en ce que
- l'ampoule extérieure (1) est en un verre ayant une température de ramollissement plus basse que le verre de quartz de l'enceinte (2) de décharge,
- l'ampoule extérieure (1) est appliquée avec fusion sur l'enceinte (2) de décharge à proximité immédiate des pincements d'étanchéité (5a, 5b).

2. Lampe à décharge haute pression suivant la revendication 1, caractérisée en ce que l'ampoule (1) extérieure est en un verre de quartz, ayant des dopants diminuant la viscosité et notamment la température de ramollissement du verre de quartz.

3. Lampe à décharge haute pression suivant la revendication 1, caractérisée en ce que l'ampoule extérieure (1) est appliquée avec fusion sur les pincements d'étanchéité (5a, 5b) à proximité immédiate de l'extrémité des rubans (6) de molybdène qui est éloignée de la chambre de décharge.

4. Lampe à décharge haute pression suivant les revendications 1 ou 2, caractérisée en ce que les dopants contiennent des borates de métaux alcalino-terreux.

5. Lampe à décharge haute pression suivant les revendications 1 ou 2, caractérisée en ce que les dopants comprennent des métaux de terre rares ou des composés de métaux de terre rares.

6. Lampe à décharge haute pression suivant la revendication 4, caractérisée en ce que le verre de quartz de l'ampoule (1) extérieure est dopé par 0,05 à 2,0 % en poids de métaborate de baryum (BaB₂O₄).

7. Lampe à décharge haute pression suivant la revendication 5, caractérisée en ce que le verre de quartz de l'ampoule (1) extérieure est dopé par 0,1 à 1,5 % en poids d'aluminate de cérium (CeAlO₃).

8. lampe à décharge haute pression suivant la revendication 5, caractérisée en ce que le verre de quartz de l'ampoule extérieure (1) est dopé par 0,1 à 1,5 % en poids d'oxyde de praséodyme.

9. Lampe à décharge haute pression suivant la revendication 1, caractérisée en ce que l'ampoule extérieure (1) est sensiblement de symétrie de révolution et son axe de symétrie est décalé parallèlement par rapport à une droite passant par les têtes des électrodes d'une valeur, qui est déterminée par la courbure vers l'avant due à la gravitation de l'arc de décharge lorsque la lampe fonctionne en position horizontale.

10. Procédé de fabrication d'une lampe à décharge haute pression suivant la revendication 1, caractérisé en ce que le procédé de fabrication comprend les étapes de fabrication suivantes :
- fabrication d'une enceinte (2) de décharge ayant une atmosphère pouvant être ionisée et ayant deux extrémités (5a, 5b) fermées de manière étanche au gaz, dans chacune desquelles est scellée une électrode (3) disposée de manière axiale,
- enfilage et ajustage de l'ampoule (1) extérieure sur l'enceinte (2) de décharge, de sorte que l'ampoule (1) extérieure recouvre au moins partiellement les deux extrémités (5a, 5b) de l'enceinte de décharge,
- chauffage et enroulement des extrémités ramollies de l'ampoule (1) extérieure sur les extrémités (5a, 5b) de l'enceinte de décharge.

11. Procédé de fabrication d'une lampe à décharge haute pression suivant la revendication 10, caractérisé en ce que les extrémités (5a, 5b) de l'enceinte (2) de décharge sont formées de pincements d'étanchéité dans lesquels sont scellés des rubans (6) de molybdène et l'ampoule extérieure (1) est appliquée avec fusion sur les pincements d'étanchéité (5a, 5b).
